# DEMANDE DE BREVET EUROPEEN

(11) **EP 4 678 049 A1**
(43) Date de publication de la demande: **14.01.2026**
(21) Numéro de dépôt: 25188815.2
(22) Date de dépôt: 10.07.2025
(51) Int. Cl.: A41D 13/05

(54) **EQUIPEMENT DE PROTECTION DORSALE**

(30) Priorité: 11.07.2024 FR 2407589
(71) Demandeur: JCR, 83600 Frejus (FR)
(72) Inventeur: Allibert, Dorian, 83600 FREJUS (FR)
(74) Mandataire: Plasseraud IP

(57) **Abrégé**

Equipement de protection dorsale comprenant :
- une partie dorsale (12) comprenant un volet dorsal souple et un élément de protection rigide,
- au moins une bretelle d'épaule,
- au moins une première sangle latérale (34) et une deuxième sangle latérale (34) étant arrangées pour permettre le maintien au niveau d'un abdomen de l'utilisateur,
- au moins un dispositif de serrage (40) monté sur la première sangle latérale.

Le dispositif de serrage comprend :
- un enrouleur (42) fixé à la sangle latérale,
- un disque (44) de manipulation et de réglage,
- un câble (46) disposé sur l'enrouleur,
- un guide (48) tubulaire flexible dans lequel le câble s'étend de manière coulissante,
- une attache (50) montée sur le guide, et
- un support de fixation (52) propre à recevoir l'attache, monté sur la deuxième sangle latérale ou sur une partie ventrale (14).

## Description

### Domaine technique de l'invention

L'invention concerne un équipement de protection dorsale, notamment pour utilisation dans le cadre d'une pratique sportive, par exemple le cyclisme.

### Etat de la technique antérieure

Lors de la pratique d'un sport comportant un risque de chute, par exemple la moto, le vélo ou l'équitation, le port d'un équipement de protection, notamment sur le dos, permet de protéger la colonne vertébrale en cas d'impact et réduire les risques de lésions.

Par exemple, le port d'un équipement de protection dorsale permet d'amortir les chocs sur la partie arrière du corps en cas d'accident, et diminue ainsi largement la sévérité de l'accident. Ainsi, des équipements de protection dorsale connus comprennent un support souple comprenant une partie dorsale et soit une sangle de maintien abdominale, soit une partie ventrale formant, avec la partie dorsale, un gilet porté par l'utilisateur, ainsi qu'un élément de protection plus rigide, s'étendant sur une surface externe de la partie dorsale de l'équipement pour assurer une protection du dos contre les impacts, notamment d'objets contondants.

En particulier, ledit élément de protection comprend un ensemble de modules en matériau rigide qui sont disposés en réseau pour former une rangée longitudinale notamment le long de la colonne vertébrale. Ledit réseau est agencé pour limiter fortement la flexion vers l'arrière, empêchant toute hyperextension dangereuse de la colonne vertébrale du porteur, tout en gardant un certain degré de flexibilité de l'ensemble vers l'avant pour le confort d'utilisation. Cependant, ces équipements de protection dorsale ne donnent pas entière satisfaction du point de vue du confort d'utilisation pendant la pratique sportive, notamment de haute intensité. En effet, le maintien en position d'un tel équipement est mis en œuvre par un serrage au niveau de l'abdomen, soit par la sangle ventrale, soit par les deux sangles latérales reliant la partie dorsale et la partie ventrale, selon les cas. Afin d'ouvrir et de fermer ces sangles, ou d'ajuster la longueur de ces sangles, il est connu d'utiliser des attaches de type adhésif à crochet et boucles montées sur les sangles.

Ce type de fixation n'offre pas une bonne durabilité, et ne permet pas un réglage précis du serrage. En effet, il est fréquent, par exemple lors de la pratique du cyclisme, de vouloir des serrages différents lors des phases de montée et de descente pour permettre une respiration plus intense, par exemple.

Ceci oblige l'utilisateur à desserrer et resserrer régulièrement les sangles lors de l'utilisation, ce qui est fastidieux et entraine une usure supplémentaire des fixations à crochet et boucles.

A cet effet, il existe un besoin d'un équipement de protection dorsale plus ajustable et permettant un réglage précis, rapide et résistant du serrage abdominal, pour un confort amélioré lors de la pratique d'une activité sportive, notamment de longue durée.

### Présentation de l'invention

A cet effet, l'invention a pour objet un équipement de protection dorsale comprenant :
- une partie dorsale comprenant un volet dorsal souple et un élément de protection rigide monté sur le volet dorsal souple,
- au moins une bretelle d'épaule flexible s'étendant depuis un bord supérieur de la partie dorsale et arrangée pour permettre la fixation de l'équipement de protection au niveau d'une épaule d'un utilisateur,
- au moins une première sangle latérale et une deuxième sangle latérale, s'étendant respectivement depuis un premier bord latéral de la partie dorsale et un deuxième bord latéral de la partie dorsale opposé au premier bord latéral, les première et deuxième sangles latérales étant arrangées pour permettre le maintien de l'équipement de protection au niveau d'un abdomen de l'utilisateur,
- au moins un dispositif de serrage monté sur la première sangle latérale,
caractérisé en ce que l'au moins un dispositif de serrage comprend :
- un enrouleur fixé à la première sangle latérale,
- un disque de manipulation et de réglage monté sur l'enrouleur,
- un câble disposé sur l'enrouleur de manière enroulable et déroulable par l'actionnement du disque,
- au moins un guide tubulaire flexible dans lequel le câble s'étend de manière coulissante,
- une attache montée coulissante sur le guide, et
- un support de fixation propre à recevoir l'attache de manière amovible, le support de fixation étant monté sur la deuxième sangle latérale ou sur une partie ventrale de l'équipement de protection.

Un tel équipement de protection dorsale permet un réglage précis et facilement ajustable du serrage de l'équipement autour de l'abdomen de l'utilisateur, permettant de varier ce serrage en fonction de situations pendant la pratique d'une activité sportive et offrant un confort amélioré, notamment lors d'une utilisation prolongée.

L'équipement de protection dorsale peut comprendre la partie ventrale, reliée à la partie dorsale par l'au moins une bretelle, ainsi que deux dispositifs de serrage, les première et deuxième sangles latérales portant chacune l'un des enrouleurs, les supports de fixation étant montés sur la partie ventrale.

Une telle caractéristique permet un réglage plus fin du serrage par l'utilisation d'un dispositif de serrage indépendant de chaque côté, et un maintien homogène par l'appui plus étendu conféré par la partie ventrale.

La partie ventrale peut comprendre un volet ventral souple et un élément de protection rigide monté sur le volet ventral souple.

Une telle caractéristique permet d'apporter à l'utilisateur une protection contre les impacts frontaux, notamment dans la région pectorale.

La première sangle latérale peut comprendre, pour chaque dispositif de serrage, un rabat s'étendant par-dessus une portion du guide et du câble, entre l'enrouleur et l'attache.

Une telle caractéristique permet de protéger le câble de serrage et d'empêcher que ledit câble s'entremêle avec d'autres objets externes.

Le câble et le guide peuvent former une boucle qui s'étend en aller-retour entre l'enrouleur et l'attache.

Une telle caractéristique permet un maintien plus uniforme au niveau abdominal et un réglage plus précis du serrage, tout en améliorant la résistance du dispositif de serrage.

L'attache peut comprendre un conduit de réception dans lequel sont engagés le câble et le guide, ainsi qu'une poignée et un mécanisme d'encliquetage permettant la fixation amovible de l'attache sur le support de fixation, ladite poignée étant prévue pour séparer l'attache du support de fixation.

Une telle caractéristique permet un montage et un démontage rapide de l'attache sur le support de fixation.

Le disque et l'enrouleur peuvent être configurés pour régler une tension du câble dans le guide et une longueur séparant l'enrouleur et l'attache, par rotation progressive du disque.

Une telle caractéristique permet un réglage fin du serrage abdominal par l'utilisateur, même pendant une activité sportive.

Une surface interne de la partie dorsale et, le cas échéant, de la partie ventrale, peuvent comprendre une couche de régulation thermique, ladite couche de régulation thermique comprenant des fibres comprenant un matériau à changement d'état, par exemple une cire m icroencapsulée.

Une telle caractéristique permet de fournir à l'utilisateur une régulation thermique efficace au niveau de l'équipement de protection, rafraichissant l'utilisateur lors des étapes d'effort intense, potentiellement sous de hautes températures, comme par exemple une montée à vélo au soleil, et restituant de la chaleur lors des phases d'effort moindre et de température plus faibles, par exemple lors d'une descente à l'ombre.

La couche de régulation thermique peut être disposée contre une couche de maillage externe arrangée pour s'étendre contre l'utilisateur lorsque l'équipement de protection dorsale est porté.

Une telle caractéristique permet de protéger la couche de régulation thermique tout en lui permettant de jouer son rôle.

### Brève description des figures

Les figures 1 et 2 sont une vue de derrière et de face d'un équipement de protection dorsale selon l'invention, porté par un utilisateur,
les figures 3 et 4 sont des vues schématiques d'un dispositif de serrage de l'équipement de protection dorsale de la figure 1, et
la figure 5 est une vue de face d'un équipement de protection dorsale selon un autre mode de réalisation de l'invention.

### Description détaillée de l'invention

Un équipement de protection dorsale 10 selon l'invention est représenté sur les figures 1 et 2, respectivement de dos et de face, porté par un utilisateur ou monté sur un mannequin.

L'équipement de protection 10 est, dans ce mode de réalisation, de type gilet, c'est-à-dire qu'il comprend une partie dorsale 12, visible sur la figure 1, et une partie ventrale 14, visible sur la figure 2, prévues respectivement pour s'étendre contre le dos et l'avant du torse de l'utilisateur. L'équipement de protection 10 comprend également deux sangles d'épaules 16, ou bretelles, qui relient les bords supérieurs 18 de la partie dorsale 12 et de la partie ventrale 14, prévues pour être placées de part et d'autre du cou de l'utilisateur.

Les sangles d'épaules 16 sont avantageusement réglables en longueur, par exemple au moyen d'une extrémité coulissante dans un œillet 20 de la partie dorsale 16, et d'une fixation ajustable 22, par exemple de type adhésif à crochets et boucles, sur la partie ventrale 14.

La partie dorsale 12 comprend un volet dorsal 24 souple et un élément de protection 26 plus rigide monté sur le volet dorsal 24 souple, orienté extérieurement par rapport à l'utilisateur. De manière similaire, la partie ventrale 14 comprend un volet ventral 28 souple, ainsi que, avantageusement, un élément de protection ventral 30 plus rigide, par exemple pour protéger la partie thoracique avant, ou pectorale, de l'utilisateur.

Le volet dorsal 24 souple et le volet ventral 28 souple sont formés d'une pluralité de couches de matériau souple de type tissu, reliées par des coutures notamment le long des bords du volet, qui comprend un repli 32 d'assemblage par couture et/ou collage et de protection des bords latéraux desdites couches.

Avantageusement, lesdites couches de matériau souple comprennent au moins une couche d'absorption des chocs, par exemple une couche de mousse synthétique.

La nature et le nombre desdites couches de matériau souple peut varier d'un équipement de protection à l'autre, en fonction du cadre d'utilisation exact visé pour l'équipement.

Le volet dorsal 24 peut être continu ou bien présenter une ou plusieurs ouvertures centrales, prévues pour permettre la circulation d'air au niveau du dos de l'utilisateur, par exemple en regard d'une partie de l'élément de protection dorsal 26.

Une ou plusieurs couches du volet dorsal 24 et/ou du volet ventral 28 peuvent présenter des fentes longitudinales, permettant une meilleure déformabilité pour s'adapter aux mouvements de l'utilisateur.

Selon un mode de réalisation avantageux, le volet dorsal 24 comprend une couche de régulation thermique, qui est disposée intérieurement dans les couches formant le volet dorsal 24, de manière à s'étendre directement contre le dos de l'utilisateur, ou contre une couche de maillage qui s'étend contre le dos de l'utilisateur.

Optionnellement, le volet ventral 28 peut également comprendre une couche de régulation thermique disposée intérieurement dans le volet ventral 28 de manière à s'étendre contre le torse de l'utilisateur ou contre une couche de maillage s'étendant contre le torse de l'utilisateur. La couche de régulation thermique comprend notamment des fibres comprenant un matériau à changement d'état, c'est-à-dire un matériau sélectionné pour changer d'état de manière réversible sous l'effet d'un transfert thermique à une température proche de la température corporelle de l'utilisateur.

Un tel matériau à changement d'état est ainsi propre à absorber un excès de chaleur émis par l'utilisateur, par exemple lorsque l'utilisateur est exposé à de hautes températures ou au soleil, et/ou fournit un effort soutenu, comme dans une montée, et à restituer de la chaleur lorsque l'utilisateur est soumis à de basses températures, est à l'ombre ou exposé au vent, par exemple lors d'une descente rapide. De plus, le matériau à changement d'état reste à température constante tout au long du changement d'état, ce qui permet de stabiliser la température de l'équipement de protection.

Le matériau de changement d'état est par exemple présent sous formes de microcapsules mêlées aux fibres de la couche de régulation thermique, par exemple une cire m icroencapsulée.

Plus généralement, le matériau à changement d'état peut comprendre un ou plusieurs composants choisis parmi : hydrocarbures, sels hydratés, cires, huiles, acides gras, esters d'acides gras, acides dibasiques, halogénures, alcools primaires, composés aromatiques, clathrates, semi-clathrates, clathrates gazeux, anhydrides stéariques, éthylène carbonate, alcools polyhydriques, etc.

L'élément de protection dorsal 26 présente une forme de réseau ajouré hexagonal en matériau rigide, présentant une rigidité d'ensemble suffisante pour protéger efficacement l'utilisateur tout en restant suffisamment flexible localement pour offrir un confort suffisant.

Le matériau formant l'élément de protection 26 présente une bonne résistance mécanique, notamment à l'abrasion, ainsi qu'une bonne durabilité par rapport aux conditions environnementales.

L'élément de protection dorsal 26 est prévu pour s'étendre notamment le long de la colonne vertébrale de l'utilisateur, et avantageusement, sur une partie haute du dos pour offrir une protection améliorée au niveau des omoplates, par exemple.

Ledit réseau est agencé pour que l'élément de protection 26 limite fortement la flexion vers l'arrière, empêchant ainsi toute hyperextension dangereuse de la colonne vertébrale du porteur, tout en gardant un certain degré de flexibilité de l'ensemble vers l'avant pour le confort d'utilisation.

L'élément de protection 30 de la partie ventrale présente une structure en réseau et une composition similaire à l'élément de protection dorsale 26.

Selon ce premier mode de réalisation de l'invention, l'équipement de protection dorsale 10 comprend deux sangles latérales 34, représentées sur les figures 3 et 4 en détail, qui s'étendent depuis des bords latéraux 36 de la partie dorsale 12 et sont prévues pour être serrées autour des flancs de l'utilisateur, en dessous des bras et au niveau de la région abdominale.

Les sangles latérales 34 comprennent une ou plusieurs couches de matériau souple fixées les unes aux autres, notamment au niveau de leur bords qui sont recouverts d'un repli de protection 38.

Avantageusement, chaque sangle latérale 34 comprend au moins une couche d'absorption, par exemple en mousse synthétique.

A cet effet, l'équipement de protection dorsale 10 comprend deux dispositifs de serrage 40, comme celui représenté en détail aux figures 3 et 4, montés sur les sangles latérales 34 et configurés pour accrocher les sangles latérales 34 à la partie ventrale 14 et permettre un serrage réglable de l'équipement de protection 10 au niveau abdominal.

En effet, le dispositif de serrage 40 permet un réglage précis et progressif de la distance séparant la partie dorsale 12 et la partie ventrale 14, ce qui permet un contrôle précis du serrage de l'équipement de protection 10 par l'utilisateur et permet son ajustement en cours d'utilisation selon les situations.

Le dispositif de serrage 40 comprend un enrouleur 42 fixé à la sangle latérale 34, comprenant une base fixe et un une partie d'enroulement mobile en rotation par rapport à la base fixe. Un disque 44 de manipulation et de réglage est monté sur la partie d'enroulement de l'enrouleur 42 pour sa manipulation.

L'enrouleur 42 est par exemple du type connu sous le terme d'enrouleur micrométrique. L'enrouleur 42 est par exemple fixé sur la sangle latérale 34 par la base fixe, cousue sur une ou plusieurs des couches de matériau souple de la sangle.

Un câble 46, par exemple métallique, est disposé sur la partie d'enroulement de l'enrouleur, de manière de manière enroulable et déroulable par l'actionnement du disque 44 qui entraîne la partie d'enroulement.

Un guide 48 tubulaire flexible est fixé à la base de l'enrouleur 42 par ses deux extrémités et reçoit le câble 46 de manière coulissante.

Le câble 46 coulisse dans le guide 48 lors de la manipulation du disque 44 et de l'enrouleur 42, ce qui permet d'ajuste la tension exercée par l'ensemble du guide 48 et du câble 46.

Le mouvement d'enroulement est par exemple contrôlé par un dispositif de blocage interne de type crémaillère (non représenté), permettant un serrage par paliers.

Le câble 46 et le guide 48 s'étendent selon une boucle en aller-retour jusqu'à la partie ventrale 14, et portent une attache 50 montée coulissante sur le guide 48 et le câble 46, l'attache 50 étant destinée à coopérer avec un support de fixation 52 fixé sur la partie ventrale 14 pour attacher la sangle latérale 34 à la partie ventrale 14.

L'attache 50 comprend par exemple une poignée 54 de manipulation et un conduit dans lequel est inséré le guide 48 de manière coulissante.

L'attache 50 comprend également des moyens de fixation 56 de l'attache 52 au support de fixation 52, par exemple des moyens par encliquetage.

Le support de fixation 52 comprend une base 58 fixée à la partie ventrale 14 et des moyens de fixation 60 complémentaires à ceux de l'attache 50.

Le support de fixation 52 est ainsi propre à recevoir l'attache 50 de manière amovible, associant alors la partie dorsale 12 et la partie ventrale 14. L'utilisateur peut séparer l'attache 50 et le support de fixation 52, et ainsi détacher simplement et rapidement les parties ventrale 14 et dorsale 12, par manipulation de la poignée 54.

La boucle formée par le guide 48 et le câble 46 exerce une tension variable par manipulation de l'enrouleur 42 et permet de varier la distance au repos séparant l'attache 50 de l'enrouleur 42 et donc la tension exercée au niveau de l'abdomen par l'équipement de protection 10. Avantageusement, chaque sangle latérale 34 comprend, pour chaque dispositif de serrage 40, un rabat 62 s'étendant par-dessus une portion du guide 48 et du câble 46, entre l'enrouleur 42 et l'attache 50. Le rabat 62 est par exemple constitué d'un matériau souple, et est fixé à la sangle latérale 34 par-dessus ladite portion du câble 46 et du guide 48, par exemple par des coutures. Des espaces de passage et de coulissement du câble 46 et du guide 48 sont ménagés entre le rabat 62 et la sangle 34.

Selon un deuxième mode de réalisation représenté sur la figure 5, l'équipement de protection dorsale 10 ne comprend pas de partie ventrale 14 de protection.

Les sangles d'épaules 16, ou bretelles, s'étendent par-dessus les épaules de l'utilisateur, puis reviennent en dessous des bras jusqu'à la partie dorsale 12, et sont reliées l'une à l'autre par une attache 64, par exemple par encliquetage, située devant la poitrine de l'utilisateur.

Les deux sangles latérales 34 se rejoignent devant l'utilisateur, en partie abdominale, pour former une sangle abdominale de maintien de l'équipement de protection 10.

Lesdites sangles latérales 34 sont reliées l'une à l'autre par un dispositif de serrage 40 de manière à pouvoir régler la tension dans la sangle abdominale.

Une des sangles latérales 34 porte l'enrouleur 42, qui est tel que décrit plus haut, le câble 46 et le guide 48, et l'autre sangle latérale 34 porte le support de fixation 52 de l'attache 50 montée coulissante sur le câble 46 et le guide 48.

Ce deuxième mode de réalisation offre une structure simplifiée et allégée de l'équipement de protection 10, mais n'offre pas les avantages de protection thoracique et de maintien amélioré offerts par la partie ventrale 14.

## Revendications

1. Equipement de protection (10) dorsale comprenant :
- une partie dorsale (12) comprenant un volet dorsal (24) souple et un élément de protection (26) rigide monté sur le volet dorsal (24) souple,
- au moins une bretelle (16) d'épaule flexible s'étendant depuis un bord supérieur (18) de la partie dorsale (12) et arrangée pour permettre la fixation de l'équipement de protection (10) au niveau d'une épaule d'un utilisateur,
- au moins une première sangle latérale (34) et une deuxième sangle latérale (34), s'étendant respectivement depuis un premier bord latéral (36) de la partie dorsale (12) et un deuxième bord latéral (36) de la partie dorsale (12) opposé au premier bord latéral (36), les première et deuxième sangles latérales (34) étant arrangées pour permettre le maintien de l'équipement de protection (10) au niveau d'un abdomen de l'utilisateur,
- au moins un dispositif de serrage (40) monté sur la première sangle latérale (34), **caractérisé en ce que** l'au moins un dispositif de serrage (40) comprend :
- un enrouleur (42) fixé à la première sangle latérale (34),
- un disque (44) de manipulation et de réglage monté sur l'enrouleur (42),
- un câble (46) disposé sur l'enrouleur (42) de manière enroulable et déroulable par l'actionnement du disque (44),
- au moins un guide (48) tubulaire flexible dans lequel le câble (46) s'étend de manière coulissante,
- une attache (50) montée coulissante sur le guide (48), et
- un support de fixation (52) propre à recevoir l'attache (50) de manière amovible, le support de fixation (52) étant monté sur la deuxième sangle latérale (34) ou sur une partie ventrale (14) de l'équipement de protection (10).

2. Equipement de protection (10) dorsale selon la revendication précédente, dans lequel l'équipement de protection (10) dorsale comprend la partie ventrale (14), reliée à la partie dorsale (12) par l'au moins une bretelle (16), ainsi que deux dispositifs de serrage (40), les première et deuxième sangles latérales (34) portant chacune l'un des enrouleurs, les supports de fixation (52) étant montés sur la partie ventrale (14).

3. Equipement de protection (10) dorsale selon la revendication précédente, dans lequel la partie ventrale (14) comprend un volet ventral (28) souple et un élément de protection (30) rigide monté sur le volet ventral (28) souple.

4. Equipement de protection (10) dorsale selon l'une des revendications précédentes, dans lequel la première sangle latérale (34) comprend, pour chaque dispositif de serrage (40), un rabat (62) s'étendant par-dessus une portion du guide (48) et du câble (46), entre l'enrouleur (42) et l'attache (50).

5. Equipement de protection (10) dorsale selon l'une des revendications précédentes, dans lequel le câble (46) et le guide (48) forment une boucle qui s'étend en aller-retour entre l'enrouleur (42) et l'attache (50).

6. Equipement de protection (10) dorsale selon l'une des revendications précédentes, dans lequel l'attache (50) comprend un conduit de réception dans lequel sont engagés le câble (46) et le guide (48), ainsi qu'une poignée (54) et un mécanisme d'encliquetage (56) permettant la fixation amovible de l'attache (50) sur le support de fixation (52), ladite poignée (54) étant prévue pour séparer l'attache (50) du support de fixation (52).

7. Equipement de protection (10) dorsale selon l'une des revendications précédentes, dans lequel le disque (44) et l'enrouleur (42) sont configurés pour régler une tension du câble (46) dans le guide (48) et une longueur séparant l'enrouleur (42) et l'attache (50), par rotation progressive du disque (44).

8. Equipement de protection (10) dorsale selon l'une des revendications précédentes, dans lequel une surface interne de la partie dorsale (12) et, le cas échéant, de la partie ventrale (14), comprend une couche de régulation thermique, ladite couche de régulation thermique comprenant des fibres comprenant un matériau à changement d'état, par exemple une cire microencapsulée.

9. Equipement de protection (10) dorsale selon la revendication précédente, dans lequel la couche de régulation thermique est disposée contre une couche de maillage externe arrangée pour s'étendre contre l'utilisateur lorsque l'équipement de protection (10) dorsale est porté.
